# EUROPÄISCHE PATENTSCHRIFT

(11) **EP 0 255 820 B1**
(45) Veröffentlichungstag und Bekanntmachung des Hinweises auf die Patenterteilung: **13.06.1990**
(21) Anmeldenummer: 86901861.4
(22) Anmeldetag: 15.03.1986
(51) Int. Cl.: A47F 11/06

(54) **VERFAHREN UND VORRICHTUNG ZUR OPTISCHEN PRÄSENTATION VON BRILLENFASSUNGEN**
METHOD AND DEVICE FOR THE VISUAL PRESENTATION OF SPECTACLE FRAMES
PROCEDE ET DISPOSITIF DE PRESENTATION OPTIQUE DE MONTURES DE LUNETTES

(30) Priorität: 19.03.1985 DE 3509858
(43) Veröffentlichungstag der Anmeldung: 17.02.1988
(73) Patentinhaber: MASCON UNTERNEHMENSBERATUNGS-UND BETEILIGUNGSGESELLSCHAFT MBH, D-6100 Darmstadt (DE)
(72) Erfinder: SPIRA, Manfred, D-6100 Darmstadt (DE); PLAPPERT, Klaus, D-5210 Troisdorf 13 (DE)
(74) Vertreter: Katscher, Helmut, Dipl.-Ing.
(86) Internationale Anmeldenummer: EP8600148
(87) Internationale Veröffentlichungsnummer: WO8605374

(56) Entgegenhaltungen:
- EP-A- 0 157 658
- WO-A-50/3210
- FR-A- 2 166 575
- US-A- 4 467 349

## Beschreibung

Die Erfindung betrifft ein Verfahren zur optischen Präsentation von Brillenfassungen sowie eine Vorrichtung zur Durchführung des Verfahrens.

Zur Auswahl einer geeigneten Brillenfassung werden dem Kunden in Augenoptikgeschäften üblicherweise die verfügbaren Modelle der Brillenfassungen vorgelegt. Der Kunde trifft eine Vorauswahl nach dem ästhetischen Eindruck der jeweiligen Brillenfassung, wobei er die in die engere Wahl gezogenen Brillenfassungen vor einem Spiegel aufsetzt. Der hierfür erforderliche Zeitaufwand ist verhältnismäßig groß; während des gesamten Auswahlvorgangs muß die den Kunden beratende Fachkraft für den Kunden zur Verfügung stehen, um ihm die einzelnen Brillenfassungen vorzulegen.

Um die Brillenfassungen auszuprobieren, müssen auch stark fehlsichtige Kunden ihre bisherige eigene Brille absetzen, so daß sie ihr Spiegelbild mit der neuen Brillenfassung oftmals nur undeutlich sehen können. Um diese Schwierigkeit zu überwinden, sind einzelne Augenoptikgeschäfte schon dazu übergegangen, das Gesicht des Kunden mit den verschiedenen auszuprobierenden Brillenfassungen mittels einer Videokamera aufzunehmen. Der Kunde kann sich dann die Aufnahmen ansehen, wobei er zur Korrektur der Fehlsichtigkeit seine bisherige Brille trägt. Dieser Vorgang ist besonders zeitaufwendig.

Durch die US-A-4,467,349 ist ein Verfahren bekannt, bei dem vom Gesicht eines Kunden ein Standbild auf einem Bildschirm erzeugt, Bilder in einem Bildspeicher gespeichert und diese Bilder einzeln aus dem Bildspeicher abgerufen werden. Aus dieser Druckschrift ist auch eine Vorrichtung bekannt, die eine Videokamera, einen Bildschirm und einen Bildspeicher aufweist, der über eine Steuereinheit mit dem Bildschirm verbunden ist. Das bekannte Verfahren ist jedoch nicht zur optischen Präsentation von Brillenfassungen geeignet und die bekannte Vorrichtung ist nicht zur Durchführung des Verfahrens geeignet.

Bei einem zum nicht vorveröffentlichten Stand der Technik nach Artikel 54 (3) EPÜ gehörenden Verfahren (WO-A-85/03210 und EP-A-0,157,658) werden in einem Bildspeicher gespeicherte Bilder von Gegenständen, wie Kleidungsstücken, Schmuck oder Brillenfassungen, einzeln aus dem Bildspeicher abgerufen und auf einem Bildschirm den Bildern von Personen überlagert.

Aufgabe der Erfindung ist es daher, ein Verfahren zur optischen Präsentation von Brillenfassungen zu schaffen, das es dem Kunden ermöglicht, auch ohne die ständige Anwesenheit einer Beratungsperson die zur Verfügung stehenden Brillenfassungsmodelle in ihrer ästhetischen Wirkung an seinem Gesicht zu prüfen, um auf diese Weise eine weitestgehende Vorauswahl zu treffen.

Diese Aufgabe wird erfindungsgemäß gelöst durch ein Verfahren mit den Verfahrensschritten:
a) die Bilder der Brillenfassungen werden in einem Bildspeicher gespeichert;
b) vom Gesicht eines Kunden wird ein Standbild auf einem Bildschirm erzeugt;
c) die Bilder der Brillenfassungen werden einzeln aus dem Bildspeicher abgerufen, wobei eine Auswahl nach zu jeder Brillenfassung gespeicherten Daten erfolgt, und auf den Bildschirm dem Standbild des Gesichtes überlagert.

Der Kunde kann somit in rascher Folge und ohne Handhabung von Brillenfassungen die ästhetische Wirkung der einzelnen Fassungen an seinem Gesicht beobachten, wobei er - wenn er bereits Brillenträger ist - seine bisherige Brille trägt. Da der Kunde nur die Bilder der Brillenfassungen aus dem Bildspeicher abruft, kann der Wechsel zwischen den einzelnen Brillenfassungen in raschem Ablauf erfolgen. so daß dem Kunden in sehr einfacher Weise eine große Anzahl von Brillenfassungen präsentiert werden kann, die er zudem unmittelbar in der ästhetischen Wirkung in seinem Gesicht beurteilen kann.

Da erfindungsgemäß beim Abruf der Bilder der Brillenfassungen eine Auswahl nach zu jeder Brillenfassung gespeicherten Daten erfolgt, ist es möglich, in mehrfacher Hinsicht eine Vorauswahl zu treffen, damit dem Kunden nur diejenigen Brillenfassungen präsentiert werden, die hinsichtlich der grundsätzlichen Gestaltungsmerkmale und oder der Farbe zu seinem Gesicht und seiner Haarfarbe passen. Dabei können auch Daten über technische Eigenschaften der Brillenfassungen berücksichtigt werden. Auf diese Weise wird die Anzahl der aus dem Bildspeicher für den betreffenden Kunden abzurufenden Bilder auf diejenigen Modelle beschränkt, die für den einzelnen Kunden aus technischen und/oder ästhetischen Gründen überhaupt in Frage kommen, alle übrigen im Bildspeicher enthaltenen Brillenfassungen bleiben unberücksichtigt.

Vorzugsweise erfolgen die Aufnahme vom Gesicht des Kunden, die Bildspeicherung der Bilder der Brillenfassungen und die Überlagerung auf einem Bildschirm elektronisch. Um eine genaue maßstäbliche Anpassung zwischen dem Bild des Gesichts und den Bildern der einzelnen Brillenfassungen zu ermöglichen, wird zweckmäßigerweise der Wiedergabemaßstab des Standbildes des Gesichts verändert.

Vorzugweise kann der Kunde die Kenndaten von ausgewählten Brillenfassungen speichern und/oder ausdrucken lassen, um diejenigen Brillenfassungen festzustellen, die er in eine engere Auswahl gezogen hat bzw. die er nach einer weiteren Vorauswahl als Brillenfassung tatsächlich vorgelegt bekommen möchte.

Weitere vorteilhafte Ausgestaltungen des erfindungsgemäßen Verfahrens sind Gegenstand weiterer abhängiger Ansprüche. Anspruch 7 ist ein zwar rückbezogener, jedoch unabhängiger Anspruch, der eine Vorrichtung zur vorteilhaften Durchführung des Verfahrens betrifft.

Die Erfindung wird nachfolgend anhand eines Ausführungsbeispiels näher erläutert.

In der Zeichnung ist in stark vereinfachter Darstellungsweise ein Blockschaltbild einer elektronisch arbeitenden Vorrichtung gezeigt, die eine optische Präsentation von Brillenfassungen gemäß der vorliegenden Erfindung ermöglicht.

Mittels einer Videokamera 1 wird zunächst ein Standbild vom Gesicht des Kunden hergestellt und in einem Bildspeicher 2 elektronisch gespeichert. Das Standbild wird über eine Steuereinheit 3 zur Verstellung des Wiedergabemaßstabs und über eine später noch näher erläuterte Überlagerungseinrichtung 4 einem Bildschirm 5 zugeführt und dort abgebildet.

In einem Bildspeicher 6 sind die Bilder aller verfügbaren Brillenfassungen elektronisch gespeichert und können von dort mittels einer Eingabetastatur 7 und einer Steuereinheit 8 ebenfalls über die Überlagerungseinrichtung 4 dem Bildschirm 5 zugeführt werden. In der Überlagerungseinrichtung 4 erfolgt eine elektronische Überlagerung des aus dem Bildspeicher 2 gelieferten Standbildes des Gesichts und des jeweils aus dem Bildspeicher 6 abgerufenen Bildes einer einzelnen Brillenfassung in der Weise, daß die Brillenfassung im Gesicht des Kunden auf dem Bildschirm 5 abgebildet wird.

Zur Maßstabanpassung wird mittels einer Bedienungstastatur 9 die Steuereinheit 3 so beeinflußt, daß der Wiedergabemaßstab des Standbildes des Gesichts an den Abbildungsmaßstab aller im Bildspeicher 6 gespeicherten Bilder der Brillenfassungen angepaßt wird.

Über die Tastatur 7 kann der Kunde nacheinander die Bilder aller gewünschten Brillenfassungen aus dem Bildspeicher 6 abrufen. Da zu den einzelnen Brillenfassungen im Bildspeicher 6 auch Daten über ästhetische und technische Kenngrößen der Brillenfassungen gespeichert sind, kann durch eine weitere Eingabetastatur 10 die Steuereinheit 8 so beeinflußt werden, daß eine gewisse Vorauswahl in der Weise getroffen wird, daß die Bilder von Brillenfassungen, die aus ästhetischen oder technischen Gründen für den einzelnen Kunden nicht in Frage kommen, von ihm aus dem Bildspeicher 6 nicht abgerufen werden können.

Durch entsprechende Befehlseingabe an der Tastatur 7 kann der Kunde über die Steuereinheit 8 von einzelnen, in die engere Wahl gezogenen Brillenfassungen die Kenndaten durch einen Drucker 11 ausdrucken lassen oder von dem Bild der jeweiligen Brillenfassung zusammen mit dem Standbild seines Gesichts in einem Bildaufzeichnungsgerät 12 eine Abbildung herstellen.

Bei einer ersten Vorauswahl aus allen aus dem Bildspeicher 6 abgerufenen Bildern von Brillenfassungen kann der Kunde mittels der ihm zur Verfügung stehenden Eingabetastatur 7 über die Steuereinheit 8 die Bilder der in die engere Wahl gezogenen Brillenfassungen in einem Zwischenspeicher 13 speichern. Bei einem sich anschließenden engeren Auswahlvorgang werden dann nur noch die im Zwischenspeicher 13 gespeicherten Bilder abgerufen, wobei bei einer anschließenden noch engeren Auswahl die nicht mehr benötigten Bilder im Zwischenspeicher 13 gelöscht werden, so daß dort schließlich nur noch die in die engste Wahl gezogenen Bilder zur raschen Abfrage zur Verfügung stehen.

Erst wenn der Kunde in der beschriebenen Weise eine enge Vorauswahl getroffen hat, erfolgt die abschließende Überprüfung, Beratung und Anpassung durch die augenoptische Fachkraft. Alle Maßnahmen der Vorauswahl können vom Kunden selbst ungestört durchgeführt werden.

Anstelle der beschriebenen elektronischen Bildspeicherung können auch andere Verfahren zur Bildspeicherung und Bildwiedergabe verwendet werden, beispielsweise durch Diapositive, wobei der Bildschirm 5 eine Leinwand oder eine Mattscheibe ist, auf der die Bilder des Gesichts und der Brillenfassungen optisch überlagert werden.

Die Bildwiedergabe erfolgt farbig, bei holografischer Darstellung erfolgt die Bildwiedergabe räumlich.

## Patentansprüche

1. Verfahren zur optischen Präsentation von Brillenfassungen, gekennzeichnet durch die Verfahrensschritte:
a) die Bilder der Brillenfassungen werden in einem Bildspeicher gespeichert;
b) vom Gesicht eines Kunden wird ein Standbild auf einem Bildschirm erzeugt;
c) die Bilder der Brillenfassungen werden einzeln aus dem Bildspeicher abgerufen, wobei eine Auswahl nach zu jeder Brillenfassung gespeicherten Daten erfolgt, und auf dem Bildschirm dem Standbild des Gesichtes überlagert.

2. Verfahren nach Anspruch 1, dadurch gekennzeichnet, daß die Verfahrensschritte a), b) und/ oder c) elektronisch ausgeführt werden.

3. Verfahren nach Anspruch 1, dadurch gekennzeichnet, daß der Wiedergabemaßstab des Standbildes des Gesichts verändert wird.

4. Verfahren nach Anspruch 1, dadurch gekennzeichnet, daß für ausgewählte Brillenfassungen eine Speicherung und/oder ein Ausdruck der Kenndaten erfolgt.

5. Verfahren nach Anspruch 1, dadurch gekennzeichnet, daß für ausgewählte Brillenfassungen eine Bildspeicherung und/oder ein Bildausdruck der überlagerten Bilder des Gesichts und der Brillenfassung erfolgt.

6. Vorrichtung zur Durchführung des Verfahrens nach einem der Ansprüche 1-5, gekennzeichnet durch eine Videokamera (1) mit einem Bildspeicher (2), der mit einem Bildschirm (5) verbunden ist, einen Bildspeicher (6) für die Bilder der Brillenfassungen, der über eine Steuereinheit (8) mit dem Bildschirm (5) verbunden ist, und durch eine elektronische Überlagerungseinrichtung (4), die mit den beiden Bildspeichern (2, 6) und dem Bildschirm (5) verbunden ist.

7. Vorrichtung nach Anspruch 6, das durch gekennzeichnet, daß die Steuereinheit (8) mit einem Zwischenspeicher (13) verbunden ist.

8. Vorrichtung nach Anspruch 6, dadurch gekennzeichnet, daß die Steuereinheit (8) mit einem Datendrucker (11) und/oder mit einem Bildaufzeichnungsgerät (12) verbunden ist.

## Revendications

1. Procédé pour la présentation optique de montures de lunettes caractérisé par les étapes opératoires suivantes:
a) les images des montures de lunette sont mémorisées dans une mémoire d'images;
b) on produit une image fixe du visage d'un client sur un écran;
c) on extrait les images des montures de lunette individuellement de la mémoire d'images, en effectuant une sélection selon les données mémorisées pour chaque monture de lunettes, et on les superpose à l'image fixe du visage sur l'écran.

2. Procédé selon la revendication 1 caractérisé en ce qu'on effectue les étapes opératoires a), b) et/ou c) électroniquement.

3. Procédé selon la revendication 1 caractérisé en ce qu'on modifie l'échelle de reproduction de l'image fixe du visage.

4. Procédé selon la revendication 1 caractérisé en ce qu'on effectue une mémorisation et/ou une impression des données caractérisant les montures de lunettes sélectionnées.

5. Procédé selon la revendication 1 caractérisé en ce qu'on effectue une mémorisation et/ou une impression des images superposées du visage et de la monture de lunettes pour les montures de lunettes sélectionnées.

6. Dispositif pour la mise en oeuvre du procédé selon l'une quelconque des revendications 1 à 5 caractérisé par une caméra vidéo (1) comportant une mémoire d'images (2) qui est reliée à un écran (5), par une mémoire d'images (6) destinée aux images des montures de lunettes et reliée via une unité de commande (8) à l'écran (5), et par un dispositif électronique de superposition (4) qui est relié aux deux mémoires d'images (2, 6) et à l'écran (5).

7. Dispositif selon la revendication 6 caractérisé en ce que l'unité de commande (8) est reliée à une mémoire intermédiaire (13).

8. Dispositif selon la revendication 6 caractérisé en ce que l'unité de commande (8) est reliée à une imprimante de données (11) et/ou à un dispositif de reconstitution d'images (12).

## Claims

1. Method for the visual presentation of spectacle frames, characterised by the stages;
a) the pictures of the spectacle frames are stored in a visual storage;
b) a still picture of a customer's face is produced on a display screen;
c) the pictures of the spectacle frames are called up individually from the visual storage, there being a selection according to data stores regarding each spectacle frame, and are superimposed on the still picture of the face on the display screen.

2. Method according to Claim 1, characterised in that stages a), b) and/or c) are carried out electronically.

3. Method according to Claim 1, characterised in that the reproduction scale of the still picture of the face is varied.

4. Method according to Claim 1, characterised in that, for selected spectacle frames, a storage and/or a print-out of the characteristics takes place.

5. Method according to Claim 1, characterised in that, for selected spectacle frames, a visual storage and/or a picture print-out of the superimposed pictures of the face and the spectacle frame takes place.

6. Device for carrying out the method according to one of Claims 1-5, characterised by a video camera (1) with a visual storage (2) which is connected to a display screen (5), a visual storage (6) for the pictures of the spectacle frames, which is connected to the display screen (5) through a control unit (8), and by an electronic superimposition device (4) which is connected to the two visual storages (2, 6) and to the display screen (5).

7. Device according to Claim 6, characterised in that, the control unit (8) is connected to an intermediate storage (13).

8. Device according to Claim 6, characterised in that, the control unit (8) is connected to a data printer (11) and/or an image recording device (12).
